# FASCICULE DE BREVET EUROPEEN

(11) **EP 0 302 786 B1**
(45) Date de publication et mention de la délivrance du brevet: **14.11.1990**
(21) Numéro de dépôt: 88402009.0
(22) Date de dépôt: 02.08.1988
(51) Int. Cl.: F04B 1/14, F01B 3/02

(54) **Machine rotative à pistons et à barillet avec rotule de centrage fixe**
Rotierende Trommelkolbenmaschine mit festem, zentrierendem Kebelgelenk
Rotating machine with pistons and barrel with a fixed centering toggle type joint

(30) Priorité: 06.08.1987 FR 8711193
(43) Date de publication de la demande: 08.02.1989
(73) Titulaire: Drevet, Michel, F-92310 Sèvres (FR)
(72) Inventeur: Drevet, Michel, F-92310 Sèvres (FR)
(74) Mandataire: Madeuf, René Louis

(56) Documents cités:
- EP-A- 0 130 912
- FR-A- 2 211 090
- FR-A- 2 588 617

## Description

La présente invention est relative à une machine rotative à pistons et à barillet pour pompes, moteurs hydrauliques ou compresseurs.

L'invention concerne une machine du type faisant l'objet de la FR-A 2 588 617 déposée par le Demandeur dans laquelle la machine rotative à pistons et à barillet comprend un plateau de poussée incliné par rapport à son axe géométrique de rotation qui coïncide avec l'axe géométrique du barillet, la partie centrale du plateau incliné comportant un palier sphérique qui tourne librement autour d'une rotule centrale fixe, solidaire d'un demi-arbre ancré directement dans la partie centrale du barillet, alors que celui-ci est relié par un carter périphérique rigide qui coiffe l'arrière de l'embiellage derrière lequel il se referme, et dans cette machine la rotule sphérique centrale est solidaire d'un second demi-arbre rigide, situé à l'opposé du premier avec lequel il est aligné, ce second demi-arbre étant, par son extrémité opposée, rigidement ancré sur la partie arrière du carter de la machine.

L'invention vise tout d'abord à reporter les efforts et contraintes divers auxquels la rotule est soumise sur le barillet de la machine car il a été constaté que le barillet constitue un ensemble extrêmement rigide contrairement au carter dans lequel est logé le plateau de poussée et le transmetteur de mouvement.

Selon l'invention, on crée une nouvelle disposition dans laquelle le carter n'est plus soumis qu'à des contraintes faibles, ce qui rend possible de le constituer d'une manière plus légère que jusqu'à présent.

Par ailleurs, l'invention permet également de compenser de façon automatique les dilatations différentielles qui peuvent se produire au cours du fonctionnement de la machine.

Supplémentairement encore, l'invention rend possible, en soumettant le plateau de poussée à une précontrainte, de compenser les efforts qui s'exercent sur lui pendant le fonctionnement.

La compensation des efforts pour rendre le plateau de poussée pratiquement flottant par rapport à la rotule qui le porte peut n'être exercée que pendant le fonctionnement de la machine de sorte que les pièces de celle-ci ne sont pas soumises à des efforts statiques importants lorsqu'elle n'est pas en fonctionnement.

Conformément à l'invention, la machine rotative à pistons et à barillet comprenant un plateau de poussée incliné par rapport à son axe géométrique de rotation qui coïncide avec l'axe géométrique du barillet, la partie centrale du plateau incliné comportant un palier sphérique qui tourne librement autour d'une rotule centrale fixe ancrée à la partie centrale du barillet alors que celui-ci est relié à un carter périphérique rigide, la rotule centrale étant solidaire d'un demi-arbre rigide relié à la partie arrière du carter est caractérisée par au moins une tige reliée rigidement à la rotule ainsi qu'à un piston disposé dans un alésage du barillet et soumis à l'action d'un fluide sous pression, de sorte qu'une partie au moins des contraintes axiales appliquées à la rotule est transmise au barillet sans être appliquée au carter.

Diverses autres caractéristiques de l'invention ressortent d'ailleurs de la description détaillée qui suit.

Des formes de réalisation de l'objet de l'invention sont représentées, à titre d'exemples non limitatifs, aux dessins annexés.
La fig. 1 est une coupe élévation de la machine suivant l'invention.
La fig. 2 est une coupe élévation analogue à la fig.1 d'une variante.

La machine représentée suivant la réalisation de la fig. 1 comporte un carter 1 relié à la périphérie d'un barillet 2 auquel sont fixés des tirants 3 formant en même temps entretoises et servant à la fixation et support d'un corps 4 délimitant des cylindres 6 dans lesquels coulissent des pistons 7. Le corps 4 constitue soit un corps de pompe soit un corps de moteur suivant que les cylindres 6 servent au refoulement d'un fluide ou à l'admission d'un fluide destiné à entraîner les pistons 7.

Dans le type de machine auquel se réfère l'invention, le corps 4 est bien connu, de même que l'agencement des pistons 7 dans les cylindres 6 et, par conséquent, cette partie de la machine n'est pas décrite davantage.

Le barillet 2 délimite des fourreaux 8, dont un seul est apparent, et dans chacun desquels peut être déplacé un coulisseau 9 relié par une tige 10 à l'un des pistons 7.

Le coulisseau 9 contient des coussinets 11 pour une tête cylindrique 12 de bielles dont le pied 13 également cylindrique est articulé dans l'un de plusieurs coussinets 14 que contient un plateau de poussée oscillant 15.

Le plateau de poussée 15 est porté par une rotule 16 à laquelle il est relié par des bagues hémisphériques 17 formant coussinets. Le plateau de poussée 15 est empêché de tourner librement par une bielle de réaction 18 articulée par sa tête sphérique 19 dans une crapaudine 20 reliée rigidement par un bâti 21 qui est lui-même relié tant au carter 1 qu'au barillet 2 par des goussets 22.

Le bâti 21 forme un support de palier 23 pour un arbre moteur 24 muni d'un pignon 25.

L'arbre moteur 24 est en outre porté dans un palier 26 relié à la partie postérieure 1a du carter 1. La partie postérieure la ci-dessus est elle-même renforcée par une plaque 27 pouvant former plaque de poussée et qui coopère avec ladite partie postérieure 1 a pour le maintien d'un palier de butée 28 d'un transmetteur de mouvement 29 constitué sous la forme d'un disque biseauté comportant une couronne dentée 30 engrènant avec le pignon 25. Le transmetteur de mouvement 29 porte un palier de butée 31 qui le relie au plateau de poussée oscillant 15.

Le transmetteur de mouvement 29 est porté par des paliers 32 dont la cage intérieure est enfilée sur un demi-arbre constitué par une queue tubulaire 33 reliée rigidement à la rotule 16, ladite queue tubulaire pouvant le cas échéant être formée d'une seule pièce avec ladite rotule.

La queue tubulaire 33 est coaxiale à l'axe géométrique du barillet 2 et elle est engagée dans une ouverture 34 de la plaque 27.

Une bague de butée 35 est montée de préférence de façon réglable, sur l'extrémité de la queue tubulaire 33 pour prendre appui, de préférence par un organe élastique 36, par exemple une rondelle élastique conique, contre la plaque 27.

Il est avantageux ainsi que le montre le dessin qu'une cale de précharge 27a soit interposée entre la plaque 27 et la plaque postérieure la du carter. L'épaisseur de la cale 27a est calculée pour le réglage des valeurs respectives des forces de précharge figurées en Li et L₂ soit fonction du rapport de répartition désirée. On pourra par exemple choisir que L₁ = L₂ = L/2.

Pour empêcher que la rotule 16 et la queue tubulaire 33 puissent tourner, la partie de la rotule 16 tournée vers le barillet 2 est calée à celui-ci au moyen d'une clavette 37.

La rotule 16 est également portée par la partie filetée d'une tige 38 concentrique à la queue tubulaire 33.

La tige 38 forme une partie de plus grand diamètre 38a guidée dans un alésage 39 du barillet 2 auquel elle est reliée de façon étanche par des joints 40. La tige 38 forme une partie de plus petit diamètre 38b qui s'étend à l'intérieur de la queue tubulaire 33 en délimitant avec celle-ci une chambre annulaire 41.

La partie de plus petit diamètre 38b est reliée de façon étanche à la queue tubulaire 33 par un joint d'étanchéité 42 et elle est par ailleurs reliée mécaniquement à ladite queue tubulaire 33 par un contre-écrou de butée 43 qui prend appui sur l'extrémité libre de ladite queue tubulaire 33. Le contre-écrou 43 permet ainsi de bloquer au réglage désiré la position de la tige 38 dans la rotule 16 de manière à laisser un jeu 16a dans le logement sur le barillet 2 de la partie avant cylindrique de la rotule 16.

Un canal 44 permet de relier la chambre annulaire 41 décrite ci-dessus à une source de fluide sous pression notamment de l'huile pour que cette huile soit amenée par ladite chambre annulaire à des canaux de répartition 45 prévus dans la rotule 16 et permettant de conduire l'huile aux bagues hémisphériques 17 formant un coussinet sphérique.

La partie de grand diamètre 38a de la tige 38 est reliée rigidement à un piston 46 disposé dans un cylindre 47 du barillet 2. La face postérieure du piston 46 délimite avec le cylindre 47 une chambre 48 pour l'admission d'un fluide de régulation sous pression notamment de l'huile provenant d'une source réglable 49.

La source 49 peut être constituée par un compresseur ou un régulateur appliquant dans la chambre 48 une pression de tarage pouvant par exemple dépendre de la pression de travail régnant dans le corps 4.

L'ensemble barillet 2, tirant 3, corps 4 constitue une unité extrêmement rigide de sorte que la pression développée dans la chambre 48 peut être une pression suffisamment élevée pour équilibrer au moins une partie des efforts antagonistes appliqués sur la rotule 16 par le plateau de poussée oscillant 15 lors du fonctionnement de la machine.

La pression dans la chambre 48 s'exerçant sur le piston 46 est transmise par les différentes parties de la tige 38 à la rotule et à l'écrou de butée 43 qui porte contre la queue tubulaire 33, et la bague de butée 35 peut appliquer une partie des efforts à la plaque 27 maintenant le palier 28 sans que ces efforts soient appliqués au carter 1.

Comme cela ressort de ce qui précède, le jeu 16a prévu dans le logement sur le barillet 2 de la partie avant cylindrique de. la rotule 16 est en fait destiné à contrôler la course du piston 46 dont le rôle est de tirer la rotule 16 pour lui appliquer une partie des efforts pendant le pompage en vue de soulager les paliers de butée 28 et 31.

En choisissant convenablement la pression dans )a chambre 48, on peut, si on le désire, faire en sorte que toutes les contraintes qui s'exercent axialement sur la rotule 16 soient transmises par la queue tubulaire 33 sans être transmises au carter 1 qui peut alors être réalisé de façon particulièrement légère.

Etant donné que les contraintes axiales sont appliquées au matelas fluide que constitue la chambre 48, celle-ci agit également en tant qu'élément compensateur de dilatation différentielle pouvant exister entre la queue tubulaire 33, les différentes parties de la tige 38 et le corps du barillet 2.

La fig. 2 illustre une variante simplifiée selon laquelle les mêmes numéros de référence désignent les mêmes organes connus à la fig. 1.

Selon la fig. 2, la rotule 16 est directement fixée à la partie filetée d'une tige 38₁ elle-même reliée à un piston 46₁ délimitant avec un cylindre 47₁ du barillet 2 une chambre 48₁ pour développer une pression de compensation.

Par ailleurs, un cylindre hydraulique 50 est prévu dans la plaque 27 renforçant la partie postérieure 1a du carter 1, ledit cylindre hydraulique 50 agissant sur le palier 28 contre lequel bute le transmetteur de mouvement 29. Le cylindre hydraulique peut être constitué comme représenté schématiquement par un simple joint annulaire.

La disposition ci-dessus permet, comme cela ressort de la considération du dessin et des explications qui précèdent, de répartir les pressions hydrauliques destinées à équilibrer les contraintes axiales, d'une part, sur le barillet 2 et, d'autre part, sur la plaque 27. La pression pouvant être exercée par le cylindre hydraulique 50 est appliquée au transmetteur de mouvement 29 et par le palier de butée 31 au plateau de poussée oscillant 15, ce qui permet de réduire et pratiquement d'annuler dans certaines conditions de fonctionnement les efforts axiaux entre la rotule 16 et les bagues hémisphériques 17 du plateau de poussée oscillant 15.

La fig. 2 montre que le cylindre hydraulique 50 est relié par un conduit 51 à un régulateur de pression 52 qui peut être piloté par tout organe approprié par exemple un ordinateur permettant de faire varier les pressions de compensation exercées tant par le cylindre hydraulique 50 que par le piston 46₁ en dépendance des variations cycliques de pression exercées par le plateau de poussée 15 sur la rotule 16.

L'utilisation de la cale 27a dans la réalisation de la fig. 2 fait qu'elle assure une sécurité supplémentaire en cas de panne de la compensation hydraulique.

## Revendications

1. Machine rotative à pistons (7) et à barillet (2) comprenant un plateau de poussée (15) incliné par rapport à son axe géométrique de rotation qui coïncide avec l'axe géométrique du barillet, la partie centrale du plateau incliné (15) comportant un palier sphérique (17) qui tourne librement autour d'une rotule centrale fixe (16) ancrée à la partie centrale du barillet (2) alors que celui-ci est relié à un carter périphérique rigide (1), 1a rotule centrale étant solidaire d'un demi-arbre rigide (33) relié à la partie arrière du carter (1), caractérisée par au moins une tige (38, 38₁) reliée rigidement à la rotule (16) ainsi qu'à un piston (46, 46₁) disposé dans un alésage (47, 47₁) du barillet (2) et soumis à l'action d'un fluide sous pression de sorte qu'une partie au moins des contraintes axiales appliquées à la rotule (16) est transmise au barillet (2) sans être appliquée au carter (1).

2. Machine suivant la revendication 1, caractérisée par un jeu (16₂) de réglage de la course du piston (46, 46₁) prévu entre la rotule (16) et le barillet (2).

3. Machine suivant l'une des revendications 1 et 2, caractérisée en ce que le demi-arbre (33) solidaire de la rotule (16) est opposé à la tige (38, 38₁) et prend appui contre une plaque (27) fixée à la partie arrière du carter (1), ladite plaque formant butée pour un palier (28) d'un transmetteur de mouvement (29) d'actionnement, par un palier de butée (31), d'un plateau de poussée (15).

4. Machine suivant l'une des revendications 1 à 3, caractérisée par un cylindre hydraulique (50) interposé entre la plaque (27) contre laquelle s'appliquent le demi-arbre (33) et le palier (28) formant butée pour le transmetteur de mouvement (29) relié au plateau de poussée (15) par le palier de butée (31), ledit cylindre hydraulique (50) étant alimenté en fluide sous pression pour compenser au moins partiellement les contraintes axiales s'exerçant sur le plateau de poussée (7).

5. Machine suivant l'une des revendications 1 à 3, caractérisée en ce que le demi-arbre (33) est constitué par une queue tubulaire formée à partir de la rotule (16), ladite queue étant traversée par une partie (38b) de la tige (38) à laquelle elle est reliée par un écrou de butée (43).

6. Machine suivant l'une des revendications 1 à 3 et 5, caractérisée en ce que la queue tubulaire (33) formant le demi-arbre et la partie (38Q) délimitent une chambre annulaire (41) pour l'amenée par des canaux (44, 45) d'un fluide de lubrification au coussinet sphérique (17) du plateau de poussée (15).

7. Machine suivant l'une des revendications 1 à 6, caractérisée en ce que la queue tubulaire (33) prend appui contre la plaque (27) de renforcement de la partie arrière du carter (1) par une bague de butée (35).

8. Machine suivant la revendication 7, caractérisée par un organe élastique du genre rondelle conique interposé entre la bague de butée (35) de la queue tubulaire (33) et la plaque de renforcement (27).

9. Machine suivant l'une des revendications 1 à 8, caractérisée en ce que la pression exercée sur le piston (46, 46₁) est déterminée en fonction des pressions de travail de pistons (7) de la machine.

10. Machine suivant l'une des revendications 4 à 9, caractérisée en ce que la pression de compensation exercée par le cylindre hydraulique (50) est déterminée en dépendance de la pression de travail par un régulateur de pression (52).

11. Machine suivant l'une des revendications 1 à 10, caractérisée en ce que les pressions de compensation sont déterminées par un ordinateur en dépendance des variations cycliques des pressions de travail.

12. Machine suivant l'une des revendications 1 à 11, caractérisée par une cale de précharge (27a) insérée entre la plaque (27) et la plaque postérieure (1a) du carter.

## Claims

1. Piston (7) and barrel (2) rotary machine comprising a thrust plate (15) inclined in relation to its geometrical rotation axis which coincides with the geometrical axis of the barrel, the central part of the in- dined plate (15) comprising a spherical bearing (17) which rotates freely around a fixed central toggle type joint (16) anchored to the central part of the barrel (2), whereas the latter is connected to a rigid peripheral housing (1), the central toggle type joint being fixed with a rigid half shaft (33) connected to the rear part of the housing (1), characterized by at least one rod (38, 381) connected rigidly to the toggle type joint (16) as well as to a piston (46, 461 ) arranged inside a bore (47, 47₁) of the barrel (2) and subjected to the action of a pressurized fluid, so that at least one part of the axial stresses applied to the toggle type joint (16) is transmitted to the barrel (2) without being applied to the housing (1).

2. Machine according to claim 1, characterized by a clearance (16a) for adjusting the travel of the piston (46, 46₁) provided between the toggle type joint (16) and the barrel (2).

3. Machine according to one of claims 1 and 2, characterized in that the half shaft (33) fixed with the toggle type joint (16) is opposite the rod (38, 38₁) and takes support against a plate (27) secured to the rear part of the housing (1), said plate forming a stop for a bearing (28) of a movement transmitter (29) for activating a thrust plate (15) via a thrust bearing (31).

4. Machine according to one of claims 1 to 3, characterized by a hydraulic cylinder (50) interposed between the plate (27) against which are applied the half shaft (33) and the bearing (28) forming a stop for the movement transmitter (29) connected to the thrust plate (15) via a thrust bearing (31), said hydraulic cylinder (50) being fed with pressurized fluid to at least compensate part of the axial stresses exerted on the thrust plate (7).

5. Machine according to one of claims 1 to 3, characterized in that the half shaft (33) consists of a tubular tail formed from the toggle type joint (16), said tail being crossed by one part (38b) of the rod (38) to which it is connected by a stop nut (43).

6. Machine according to one of claims 1 to 3 and 5, characterized in that the tubular tail (33) forming the half shaft and the part (38b) delimit an annular chamber (41) for the bringing via channels (44, 45) of a lubricating fluid to the spherical bearing (17) of the thrust plate (15).

7. Machine according to one of claims 1 to 6, characterized in that the tubular tail (33) takes support against the reinforcement plate (27) of the rear part of the housing (1) via a stop ring (35).

8. Machine according to claim 7, characterized by an elastic member of the conical washer type interposed between the stop ring (35) of the tubular tail (33) and the reinforcement plate (27).

9. Machine according to one of claims 1 to 8, characterized in that the pressure exerted on the piston (46, 46₁) is determined as a function of the working pressures of the pistons (7) of the machine.

10. Machine according to one of claims 4 to 9, characterized in that the compensation pressure exerted by the hydraulic cylinder (50) is determined in dependency of the working pressure by means of a pressure regulator (52).

11. Machine according to one of claims 1 to 10, characterized in that the compensation pressures are determined by a computer in dependency of the cyclic variations of the working pressures.

12. Machine according to one of claims 1 to 11, characterized by a preload shim (27a) inserted between the plate (27) and the rear plate (1 a) of the housing.

## Patentansprüche

1. Rotierende Trommelkolbenmaschine mit Kolben (7) und Trommel (2), umfassend eine Druckscheibe (15), welche gegenüber ihrer mit der geometrischen Achse der Trommel zusammenfallenden geometrischen Rotationsachse geneigt ist, wobei der zentrale Teil der geneigten Scheibe (15) ein Kugelschalenlager (17) umfaßt, welches frei um eine zentrale feste Lagerkugel (16) drehbar ist, die im zentralen Bereich der Trommel (2) verankert ist, die ihrerseits mit einem außenliegenden starren Gehäuse (1) verbunden ist, und wobei die zentrale Lagerkugel mit einer starren und einseitig im hinteren Abschnitt des Gehäuses (1) gelagerten Welle (33) verbunden ist, gekennzeichnet durch zumindest einen Schacht (38, 38₁), welcher fest mit der Kugel (16) sowie einem Kolben (46, 46₁) verbunden ist, welcher in einer Bohrung (47, 47₁) der Trommel (2) angeordnet und der Wirkung einer unter Druck stehenden Flüssigkeit ausgesetzt ist, sodaß zumindest ein Teil der auf die Kugel (16) ausgeübten axialen Kräfte, ohne auf das Gehäuse (1) einzuwirken, auf die Trommel (2) übertragen wird.

2. Maschine gemäß Anspruch 1, gekennzeichnet durch ein Einstellspiel (16a) für den Weg des Kolbens (46, 46₁), welches zwischen der Kugel (16) und der Trommel (2) vorgesehen ist.

3. Maschine gemäß einem der Ansprüche 1 oder 2, dadurch gekennzeichnet, daß die mit der Kugel (16) verbundene Welle (33) dem Schaft (38, 38₁) gegenüberliegt und in einer im hinteren Abschnitt des Gehäuses (1) angebrachten Platte (27) gelagert ist, wobei die besagte Platte die Basis für ein Lager (28) für einen Bewegungsübertrager (29) des Antriebes über ein Drucklager (31) der Druckscheibe (15) bildet.

4. Maschine gemäß einem der Ansprüche 1 bis 3, gekennzeichnet durch einen Hydraulikzylinder (50), welcher zwischen der Platte (27), gegen welche sich die Welle (33) abstützt, und dem Lager (28), welches die Basis für den mit der Druckscheibe (15) über das Drucklager (31) verbundenen Bewegungsübertrager (29) bildet, eingesetzt ist, wobei der besagte Hydraulikzylinder (50) von einer unter Druck stehenden Flüssigkeit zum zumindest teilweisen Ausgleich der auf die Druckscheibe (15) ausgeübten axialen Kräfte versorgt wird.

5. Maschine gemäß einem der Ansprüche 1 bis 3, dadurch gekennzeichnet, daß die Welle (33) durch einen von der Kugel (16) ausgehenden rohrförmigen Stab gebildet ist, welcher von einem Teil (38b) des Schaftes (38) durchdrungen und mit diesen durch eine Lagermutter (43) verbunden ist.

6. Maschine gemäß einem der Ansprüche 1 bis 3 oder 5, dadurch gekennzeichnet, daß der die Welle bildende rohrförmige Schaft (33) und der Teil (38b) eine ringförmige Kammer (41) begrenzen, durch welche dem Kugelschalenlager (17) der Druckscheibe (15) über Kanäle (44, 45) eine Schmierflüssigkeit zugeführt wird.

7. Maschine gemäß einem der Ansprüche 1 bis 6, dadurch gekennzeichnet, daß der rohrförmige Schaft (33) in der Verstärkungsplatte (27) des hinteren Abschnittes des Gehäuses (1) durch einen Lagerring (35) gehalten ist.

8. Maschine gemäß Anspruch 7, gekennzeichnet durch ein elastisches Organ, das eine drehrunde konische Form aufweist und zwischen dem Lagerring (35) des rohrförmigen Schaftes (33) und der Verstärkungsplatte (27) eingesetzt ist.

9. Maschine gemäß einem der Ansprüche 1 bis 8, dadurch gekennzeichnet, daß der durch den Kolben (46, 46₁) ausgeübte Druck in Abhängigkeit des Arbeitsdrucks der Kolben (7) der Maschine bestimmt ist.

10. Maschine gemäß einem der Ansprüche 4 bis 9, dadurch gekennzeichnet, daß der durch den hydraulischen Zylinder (50) ausgeübte Ausgleichsdruck in Abhängigkeit vom Arbeitsdruck durch einen Druckregler (52) bestimmt ist.

11. Maschine gemäß einem der Ansprüche 1 bis 10, dadurch gekennzeichnet, daß die Kompensationsdrücke durch einen Rechner in Abhängigkeit von den zyklischen Veränderungen der Arbeitsdrücke bestimmt werden.

12. Maschine gemäß einem der Ansprüche 1 bis 11, gekennzeichnet durch eine Vorspannungs-Beilagscheibe (27a), welche zwischen der Platte (27) und der hinteren Platte (1 a) des Gehäuses eingesetzt ist.
